# EUROPÄISCHE PATENTSCHRIFT

(11) **EP 0 613 777 B1**
(45) Veröffentlichungstag und Bekanntmachung des Hinweises auf die Patenterteilung: **25.03.1998**
(21) Anmeldenummer: 94100631.4
(22) Anmeldetag: 18.01.1994
(51) Int. Cl.: B41F 27/00, B41F 27/12

(54) **Einrichtung zur Einstellung des Schrägregisters in einer Spanneinrichtung zum Einspannen von Druckplatten in einer Offsetdruckmaschine**
Device for adjusting the oblique register in clamping apparatus for tensioning printing plates in an offset printing press
Dispositif pour ajuster le registre oblique dans un dispositif de serrage pour tendre des plaques d'impression dans une machine d'impression offset

(30) Priorität: 27.02.1993 DE 4306237
(43) Veröffentlichungstag der Anmeldung: 07.09.1994
(73) Patentinhaber: Heidelberger Druckmaschinen Aktiengesellschaft, D-69115 Heidelberg (DE)
(72) Erfinder: Becker, Willi, D-69245 Bammental (DE)
(74) Vertreter: Fey, Hans-Jürgen

(56) Entgegenhaltungen:
- EP-A- 0 075 900
- DE-B- 1 223 400
- DE-U- 9 215 069

## Beschreibung

Die Erfindung betrifft eine Einrichtung zur Einstellung des Schrägregisters in einer Spanneinrichtung zum Einspannen von Druckplatten in einer Offsetdruckmaschine gemäß dem Oberbegriff des Anspruchs 1.

Es ist bekannt, Druckplatten im Plattenzylinder einer Offsetdruckmaschine in Spannleisten einzuspannen. Um eine genau definierte Lage des Druckbilds auf dem bedruckten Papierbogen zu erhalten ist es erforderlich, daß sich das auf der Druckplatte befindliche Druckbild ebenfalls in einer ganz genau definierten Lage befindet. Aufgrund verschiedener Ungenauigkeiten, beispielsweise im Bereich der Montage des Bildes auf der Platte, durch Stanzfehler der Druckplatte oder durch sonstige Fehler in der Druckvorstufe aber auch durch möglicherweise unkorrektes Einspannen der Druckplatte, kommt es immer wieder zu geringfügigen Abweichungen des Druckbildes auf der Druckplatte bezüglich ihrer definierten Lage auf dem Plattenzylinder. Insbesondere im Bereich des Mehrfachdrucks ist eine genaue Bildübereinstimmung der auf den Druckplatten montierten Druckbilder zueinander erforderlich. Um diese Abweichungen des Druckbildes von der definierten Lage auszugleichen, ist es bekannt, Korrektureinrichtungen für die Lage der Druckplatte im Plattenzylinder vorzusehen. Korrekturen können dabei zur seitlichen Verstellung des Druckbildes, zur Umfangsverstellung des Druckbildes und zur Schrägverstellung des Druckbildes erforderlich werden.

Zur Schrägverstellung ist es z. B. durch die EP-A 0 0075 900 bekannt, die Spannleiste zum Einspannen der Druckplatte nach Einspannen der Druckplatte mit aufwendigen kostenintensiven Maßnahmen komplett gegenüber dem Plattenzylinder schräg zu verstellen.

Durch die DE-U 92 15 069 ist es z. B. bekannt, in Umfangsrichtung des Platterzylinders verstellbar angeordnete Anschläge für die Registersstanzen in der Druckplatte vorzusehen. Diese weisen zur Justierung der Anschläge zusätzliche Stellmittel auf.

Der Erfindung liegt das Problem zugrunde, eine echte Schrägverstellung der Druckplatte einfach und kostengünstig zu ermöglichen.

Erfindungsgemäß gelöst wird das Problem durch die Ausgestaltung einer Spanneinrichtung zum Einspannen von Druckplatten in einer Offsetdruckmaschine gemäß den Merkmalen von Anspruch 1. Der in Umfangsrichtung verstellbare Anschlag in der Spannleiste ermöglicht eine einfache Schrägverstellung der Druckplatte. Die Druckplatte ist auf einer Seite mit einer vorgestanzten Zentriernut im festen Zentrierbolzen zentriert und kann durch einfache Verstellung des Anschlags, der in der Spannleiste auf die andere Seite der Druckplatte einwirkt somit um den Zentrierbolzen verdreht und somit schräg verstellt werden. Bei manueller Betätigung wird die Spannleiste zunächst geöffnet, dann der Anschlag entsprechend dem in bekannter Weise ermittelten Wert der Abweichung verstellt und nach erneuter Anlage der Platte die Spannleiste wieder geschlossen. Auch ein Verstellen bereits vor Einspannen ist möglich, wenn die Abweichung in bekannter Weise aus dem Druckbild auf der Druckplatte vorab ermittelt wird. Auch ein automatisches Öffnen, Nachmessen, Nachstellen und Schließen ist einfach möglich. Die Schrägverstellung ermöglicht dabei mit geringem Aufwand die korrekte Einstellung der Lage.

### Zusätzliche

Stellmittel können entfallen. Besonders einfach zu bedienen und zu fertigen ist ein Anschlag gemäß den Merkmalen von Anspruch 2. Durch einfaches Verdrehen des Anschlags um seine Symmetrieachse ist eine zuverlässige Schrägverstellung möglich. Eine erfindungsgemäße Ausbildung gemäß den Merkmalen der Ansprüche 3 und 4 begünstigt zusätzlich eine sichere zuverlässige Bedienung der Schrägverstellung ohne größeren Aufwand. Die Ausbildung gemäß den Merkmalen der Ansprüche 5 und 6 stellen dabei besonders bevorzugte Ausgestaltungsformen dar. Eine besonders einfache, kostengünstige Spanneinrichtung ist durch die Ausführungsformen gemäß den Merkmalen der Ansprüche 7 bis 9 ermöglicht.

Die erfindungsgemäße Ausbildung gemäß dem Merkmale von Anspruch 10 ermöglicht zusätzlich die einfache Bedienbarkeit mit Hilfe eines Werkzeugs. Dieses kann dabei automatisch gesteuert fest oder lösbar mit dem Anschlag gekuppelt sein.

Die erfindungsgemäße Ausbildung gemäß dem Merkmal von Anspruch 11 begünstigt zusätzlich die genaue Einstellung des Anschlags und somit die genaue Schrägverstellung der Platte.

Die erfindungsgemäße Ausbildung gemäß dem Merkmal von Anspruch 12 und 13 stellt bevorzugte einfache, zuverlässige Spanneinrichtungen zur Schrägverstellung dar.

Die Erfindung ist im Folgenden anhand der in den Fig. 1 bis 6 dargestellten Ausführungsformen näher erläutert.

### Hierin zeigen:

- Fig. 1: Schematische Draufsicht auf eine in der Spannleiste zentrierte Druckplatte,
- Fig. 2: Ausführungsbeispiel mit Verstellschraube in geschnittener Darstellung der Spanneinrichtung in Seitenansicht,
- Fig. 2a: aufgewickelte Darstellung der auf den Schraubenkopf aufgebrachten Skala,
- Fig. 3: Verstelleinrichtung gemäß dem Schnitt III-III von Fig. 2,
- Fig. 4: weiteres Ausführungsbeispiel der Verstelleinrichtung,
- Fig. 5: Draufsicht auf die Verstelleinrichtung von Fig. 4,
- Fig. 6: weiteres Ausführungsbeispiel der Erfindung.

Die Fig. 1 bis 3 zeigen ein erfindungsgemäßes Ausführungsbeispiel, bei dem die Vorderkante einer Druckplatte 1 zwischen einem festen Spannleistenteil 6 und einem entsprechend der Pfeildarstellung von Fig. 2 zum Einspannen und Lösen verstellbaren Spannleistenteil 5 eines Plattenzylinders 4 einer Offsetdruckmaschine bekannter Bauart eingespannt ist. Die Platte 1 ist mit einer halbkreisförmigen ausgestanzten Zentriernut an dem zwischen festem Spannleistenteil 6 und verschiebbarem Spannleistenteil 5 radial zum Plattenzylinder befestigten Fixierbolzen 2 an der einen Seite der Druckplatte drehbar fixiert. An der anderen Seite ist die Druckplatte mit einer Anlegekante einer vorgestanzten Anlegenut an die Anschlagsfläche 7 einer Anschlagsschraube 3 angelegt. Die Anschlagsschraube 3 ist in einer Durchgangsbohrung im festen Spannleistenteil 6 so eingeschraubt, daß sie mit ihrer am Schraubenende vorgesehenen Anschlagsfläche 7 in eine zylindrische Ausnehmung 22 zwischen festem Spannteil 6 und verstellbarem Spannteil 5 eingreift. Auf der anderen dem Platteneinschub entgegengerichteten Seite des festen Spannleistenteils 6 ist am Umfang des Kopfes 9 der Schraube 3 eine zylindrische Skala 10 befestigt. Zwischen Schraubenkopf 9 und festem Spannteil 6 wirkt eine vorspannende Feder 8. Der Schraubenkopf 9 ist mit einer Innenprofilierung 11 für den Eingriff mit Hilfe eines Werkzeugs ausgestattet. Zum Ausspannen der Platte wird das verschiebbare Spannleistenteil 5 entsprechend der Darstellung von Fig. 2 nach unten verstellt, so daß der Spalt zwischen festem und verstellbarem Spannteil 5, 6 sich vergrößert und die Druckplatte 1 herausgezogen werden kann. Vor Einspannen einer Platte wird in bekannter Weise die Lage des Druckbilds auf der Druckplatte vermessen und somit die Abweichung von der gewünschten Soll-Lage ermittelt. Entsprechend der Abweichung in der Schräglage wird die Anschlagsschraube 3 mit Hilfe der Feinskalierung 10 so eingestellt, daß die Abweichung der Schräglage eliminiert werden kann. Hierzu ist es denkbar beispielsweise am Festspannteil zur besseren Einstellbarkeit eine Gegenmarkierung vorzusehen. Nach Einstellung der Position der Anschlagschraube 3 wird die Platte 1 in den Spalt zwischen festem und verschiebbarem Spannteil 5, 6 eingeschoben, so daß die Druckplatte 1 am festen Zentrierbolzen 2 zentriert und an ihrer anderen Seite an der Anschlagsfläche 7 der Anschlagsschraube 3 anliegt. Anschließend wird das verstellbare Spannteil 5 entsprechend der Darstellung von Fig. 2 nach oben verschoben, bis die Druckplatte 1 eingespannt ist. Zur Verstellwegsbegrenzung der Anschlagsschraube 3 ist im Plattenzylinder 4 eine Anschlagsfläche 23 vorgesehen. Die Vorspannung der Feder 8 verhindert ein unfreiwilliges Lösen der Anschlagsschraube 3. Die Anschlagsschraube 3 ist mit kleiner Gewindesteigung versehen zur feinfühligen Einstellmöglichkeit.

In den Fig. 4 und 5 ist ein weiteres Ausführungsbeispiel der Erfindung dargestellt. Dabei ist senkrecht zur Einschubrichtung der Druckplatte 1 ein Drehbolzen 14 durch eine Durchgangsbohrung im festen Spannteil 13 geführt. Im Bereich des unteren Spannteils ist eine Ausnehmung 24 eingebracht, in die der Drehbolzen 14 mit seinem unteren Ende reicht. Auf dem unteren Ende des Drehbolzens 14 ist mit Hilfe eines Stiftes 16 ein Zylinderbolzen 15 exzentrisch befestigt. Zwischen Kopf 25 des Drehbolzens 14 und dem festen Spannleistenteil 13 wirkt eine Tellerfeder 26, die den Drehbolzen 14 soweit nach oben drückt, daß der Zylinderbolzen 15 mit seiner oberen Deckfläche in Berührkontakt mit dem festen Spannleistenteil 13 gerät. Die Spannung ist dabei so gewählt, daß der Drehbolzen 14 selbsthemmend verstellt werden kann. Die Druckplatte 1 wird zum Einspannen in den geöffneten Spalt zwischen festem und verschiebbaren Spannleisten 13, 12 so eingeschoben, daß sie mit ihrer vorgestanzten Zentriernut am Zentrierbolzen 2 gemäß der Darstellung von Fig. 1 und mit ihrer anderen vorgestanzten Nut an der Umfangsfläche des Zylinderbolzens 15 anliegt. Durch Verdrehen des Drehbolzens 14 wird der exzentrische Zylinderbolzen um die Achse des Drehbolzens 14 so verdreht, daß eine Anschlagsfläche des Zylinderbolzens 15 für die Druckplatte 1 ihre Position in Einschubrichtung verändert. Somit kann eine genaue Schrägverstellung vorgenommen werden. Zur verbesserten Schrägverstellung ist auf dem Kopf des Drehbolzens 14 eine Skala 17 angebracht.

Fig. 6 zeigt ein weiteres Ausführungsbeispiel der Erfindung, bei dem anstelle der Anschlagsschraube 3 des Ausführungsbeispiels der Fig. 1 bis 3 ein Zylinderbolzen 18 mit als Axialkurve ausgebildeter Umfangsnut 21 in einer Durchgangsbohrung des festen Spannleistenteils 6 beweglich gelagert ist. Im festen Spannleistenteil 6 ist ein Führungsstift 20 befestigt, der in die Axialkurvennut 21 eingreift. Durch Verdrehen des Kopfes 19 kann die Anschlagsfläche 7 des Zylinderbolzens 18 aufgrund der Bewegungsumlenkung durch Führungsstift 20 und Axialkurvennut 21 axial verschoben werden. Die Axialkurvennutsteigung ist klein gewählt.

In Fig. 2 ist in gestrichelter Darstellung die Anschlagsschraube 3 in einer verstellten Position dargestellt.

Es ist sowohl denkbar die Spannleiste 5 als auch die Anschlagsschraube 3, den Anschlagsstift 18 oder den Drehbolzen 14 automatisch zu verstellen. Beispielsweise ist es denkbar, den Drehbolzen 14 automatisch von unten durch die verstellbare Spannleiste 12 hindurch zu verstellen.

### BEZUGSZEICHENLISTE

- 1: Druckplatte
- 2: Zentrierbolzen
- 3: Anschlagsschraube
- 4: Plattenzylinder
- 5: Verstellbares Spannleistenteil
- 6: Festes Spannleistenteil
- 7: Anschlagsfläche
- 8: Feder
- 9: Schraubenkopf
- 10: Skala
- 11: Werkzeugprofilierung
- 12: Verstellbares Spannleistenteil
- 13: Festes Spannleistenteil
- 14: Drehbolzen
- 15: Zylinderbolzen
- 16: Stift
- 17: Skala
- 18: Zylinderbolzen
- 19: Kopf
- 20: Führungsstift
- 21: Axialkurve
- 22: Ausnehmung
- 23: Zweiter Anschlag
- 24: Ausnehmung
- 25: Kopf
- 26: Feder

## Patentansprüche

1. Einrichtung zur Einstellung des Schrägregisters in einer Spanneinrichtung zum Einspannen von Druckplatten (1) in einer Offsetdruckmaschine, bei der eine Spannleiste mit Mitteln zum Öffnen und Schließen eines Spalts zum Einschieben und Festspannen der Vorder- oder Hinterkante einer Druckplatte an der Mantelfläche des Plattenzylinders (4) parallel zur Zylinderachse ausgerichtet ist und bei der radial zum Plattenzylinder jeweils im äußeren Randbereich der Spanneinrichtung angeordnete, in den Einschubspalt reichende Zentrierbolzen (2, 3) befestigt sind, deren Profil mit dem Profil einer Zentriernut in der Einschubkante der Druckplatte korrespondiert, wobei der eine Zentrierbolzen (2) fest befestigt ist,
**dadurch gekennzeichnet,**
daß der andere Zentrierbolzen als ausrichtbarer Anschlag (3) ausgebildet und in Umfangsrichtung des Plattenzylinders (4) einstellbar gelagert ist,
daß ein Stellmittel (9) zur Einstellung der Umfangsposition des Anschlags (3) vorgesehen ist, das an der Plattenspanneinrichtung oder im Plattenzylinder angeordnet ist und daß der Anschlag (3) ein Teil des Stellmittels (9) ist.

2. Einrichtung zur Einstellung des Schrägregisters in einer Spanneinrichtung zum Einspannen von Druckplatten in einer Offsetdruckmaschine gemäß den Merkmalen von Anspruch 1,
**dadurch gekennzeichnet,**
daß der Anschlag rotationssymmetrisch ausgebildet ist,
daß der Anschlag um seine Symmetrieachse in der Spanneinrichtung drehbar gelagert ist,
daß am Anschlag und an der Spanneinrichtung korrespondierende Umlenkelemente zur Umlenkung der Rotationsbewegung des Anschlags in eine translatorische Bewegung in Einschubrichtung der Platte vorgesehen sind.

3. Einrichtung zur Einstellung des Schrägregisters in einer Spanneinrichtung zum Einspannen von Druckplatten in einer Offsetdruckmaschine gemäß den Merkmalen von Anspruch 1,
**dadurch gekennzeichnet,**
daß ein zweiter Anschlag (23) zur Begrenzung des Verstellwegs des Stellmittels (9) vorgesehen ist.

4. Einrichtung zur Einstellung des Schrägregisters in einer Spanneinrichtung zum Einspannen von Druckplatten in einer Offsetdruckmaschine gemäß den Merkmalen von Anspruch 2,
**dadurch gekennzeichnet,**
daß der rotationssymmetrische Anschlag an seiner Umfangsmantelfläche mit Bereichen zur Krafteinleitung für die rotatorische Verstellung ausgebildet ist.

5. Einrichtung zur Einstellung des Schrägregisters in einer Spanneinrichtung zum Einspannen von Druckplatten in einer Offsetdruckmaschine, gemäß den Merkmalen von Anspruch 4,
**dadurch gekennzeichnet,**
daß der rotationssymmetrische Anschlag an seiner Umfangsmantelfläche mit Haftreibflächenbereichen ausgebildet ist.

6. Einrichtung zur Einstellung des Schrägregisters in einer Spanneinrichtung zum Einspannen von Druckplatten in einer Offsetdruckmaschine gemäß den Merkmalen von Anspruch 5,
**dadurch gekennzeichnet,**
daß die Haftreibflächen gerändelte oder gummibeschichtete Bereiche sind.

7. Einrichtung zur Einstellung des Schrägregisters in einer Spanneinrichtung zum Einspannen von Druckplatten in einer Offsetdruckmaschine gemäß den Merkmalen von Anspruch 1,
**dadurch gekennzeichnet,**
daß der Anschlag das Ende einer Schraube (3) ist, deren Gewinde mit einem Muttergewinde in der Spanneinrichtung korrespondiert.

8. Einrichtung zur Einstellung des Schrägregisters in einer Spanneinrichtung zum Einspannen von Druckplatten in einer Offsetdruckmaschine gemäß den Merkmalen von Anspruch 1,
**dadurch gekennzeichnet,**
daß der Anschlag als Stift (18) ausgebildet ist, daß entweder der Anschlag oder die Spanneinrichtung mit einer Axialkurve (21) ausgebildet ist und daß der andere von beiden mit einem zur Axialkurve (21) korrespondierenden Kurvenfolgeelement (20) versehen ist.

9. Einrichtung zur Einstellung des Schrägregisters in einer Spanneinrichtung zum Einspannen von Druckplatten in einer Offsetdruckmaschine gemäß den Merkmalen von Anspruch 1,
**dadurch gekennzeichnet,**
daß der Anschlag einen senkrecht zur Einschubrichtung der Druckplatte (1) drehbar gelagerten einstellbaren Exzenterbereich (15) in der Einschubebene aufweist.

10. Einrichtung zur Einstellung des Schrägregisters in einer Spanneinrichtung zum Einspannen von Druckplatten in einer Offsetdruckmaschine gemäß den Merkmalen von Anspruch 1,
**dadurch gekennzeichnet,**
daß der Anschlag mit einer Profilierung zum Eingriff für ein Werkzeug versehen ist.

11. Einrichtung zur Einstellung des Schrägregisters in einer Spanneinrichtung zum Einspannen von Druckplatten in einer Offsetdruckmaschine gemäß den Merkmalen von Anspruch 1,
**dadurch gekennzeichnet,**
daß der Anschlag mit Mitteln (10, 17) zur axialen Positionsbestimmung ausgebildet ist.

12. Einrichtung zur Einstellung des Schrägregisters in einer Spanneinrichtung zum Einspannen von Druckplatten in einer Offsetdruckmaschine gemäß den Merkmalen von Anspruch 2,
**dadurch gekennzeichnet,**
daß die Symmetrieachse des Anschlags in Einschubrichtung der Druckplatte ausgerichtet ist.

13. Einrichtung zur Einstellung des Schrägregisters in einer Spanneinrichtung zum Einspannen von Druckplatten in einer Offsetdruckmaschine gemäß den Merkmalen von Anspruch 2,
**dadurch gekennzeichnet,**
daß die Symmetrieachse des Anschlags senkrecht zur Einschubrichtung der Druckplatte liegt.

## Claims

1. Arrangement for adjusting the diagonal register in a clamping arrangement for clamping printing plates (1) in an offset printing machine, in which a clamping strip with means for opening and closing a gap for inserting and securing the front or rear edge of a printing plate is aligned parallel to the cylinder axis on the surface of the plate cylinder (4), and in which centring bolts (2, 3) arranged radially in relation to the plate cylinder in each case in the outer edge region of the clamping arrangement and reaching into the insertion gap are fastened, the profile of which corresponds to the profile of a centring groove in the insertion edge of the printing plate, one centring bolt (2) being fastened permanently, characterized in that the other centring bolt is designed as an alignable stop (3) and is mounted adjustably in the circumferential direction of the plate cylinder (4), in that an adjusting means (9) is provided for adjusting the circumferential position of the stop (3), which adjusting means is arranged on the plate-clamping arrangement or in the plate cylinder, and in that the stop (3) is part of the adjusting means (9).

2. Arrangement for adjusting the diagonal register in a clamping arrangement for clamping printing plates in an offset printing machine according to the features of Claim 1, characterized in that the stop is of rotationally symmetrical design, that the stop is mounted rotatably about its axis of symmetry in the clamping arrangement, that corresponding deflecting elements are provided on the stop and on the clamping arrangement for deflecting the rotary movement of the stop into a translatory movement in the insertion direction of the plate.

3. Arrangement for adjusting the diagonal register in a clamping arrangement for clamping printing plates in an offset printing machine according to the features of Claim 1, characterized in that a second stop (23) for limiting the displacement path of the adjusting means (9) is provided.

4. Arrangement for adjusting the diagonal register in a clamping arrangement for clamping printing plates in an offset printing machine according to the features of Claim 2, characterized in that the rotationally symmetrical stop is, on its circumferential surface, designed with regions for force introduction for the rotary displacement.

5. Arrangement for adjusting the diagonal register in a clamping arrangement for clamping printing plates in an offset printing machine according to the features of Claim 4, characterized in that the rotationally symmetrical stop is, on its circumferential surface, designed with static friction surface regions.

6. Arrangement for adjusting the diagonal register in a clamping arrangement for clamping printing plates in an offset printing machine according to the features of Claim 5, characterized in that the static friction surfaces are knurled or rubber-coated regions.

7. Arrangement for adjusting the diagonal register in a clamping arrangement for clamping printing plates in an offset printing machine according to the features of Claim 1, characterized in that the stop is the end of a screw (3), the thread of which corresponds to a nut thread in the clamping arrangement.

8. Arrangement for adjusting the diagonal register in a clamping arrangement for clamping printing plates in an offset printing machine according to the features of Claim 1, characterized in that the stop is designed as a pin (18), that either the stop or the clamping arrangement is designed with an axial cam (21) and that the other of the two is provided with a cam-following element (20) corresponding to the axial cam (21).

9. Arrangement for adjusting the diagonal register in a clamping arrangement for clamping printing plates in an offset printing machine according to the features of Claim 1, characterized in that the stop has, in the insertion plane, an adjustable eccentric region (15) mounted rotatably perpendicularly to the insertion direction of the printing plate (1).

10. Arrangement for adjusting the diagonal register in a clamping arrangement for clamping printing plates in an offset printing machine according to the features of Claim 1, characterized in that the stop is provided with a profiling for engagement for a tool.

11. Arrangement for adjusting the diagonal register in a clamping arrangement for clamping printing plates in an offset printing machine according to the features of Claim 1, characterized in that the stop is designed with means (10, 17) for axial position definition.

12. Arrangement for adjusting the diagonal register in a clamping arrangement for clamping printing plates in an offset printing machine according to the features of Claim 2, characterized in that the axis of symmetry of the stop is aligned in the insertion direction of the printing plate.

13. Arrangement for adjusting the diagonal register in a clamping arrangement for clamping printing plates in an offset printing machine according to the features of Claim 2, characterized in that the axis of symmetry of the stop lies perpendicularly to the insertion direction of the printing plate.

## Revendications

1. Dispositif de réglage du repèrage de l'obliquité dans un dispositif de serrage destiné à l'encastrement de plaques d'impression (1) dans une machine à imprimer offset, dans lequel une barre de serrage équipée de moyens d'ouverture et de fermeture d'un intervalle d'insertion et de blocage du bord antérieur ou du bord arrière d'une plaque d'impression à la surface de l'enveloppe du cylindre porte-plaque (4) est orientée parallèlement à l'axe du cylindre et dans lequel sont montées radialement par rapport au cylindre porte-plaque des broches de centrage (2, 3) qui sont disposées dans chaque cas dans la zone de bordure extérieure du dispositif de serrage, qui pénètrent dans l'intervalle d'insertion et dont le profil correspond au profil d'une rainure de centrage réalisée dans le bord d'insertion de la plaque d'impression, l'une (2) des broches de centrage étant montée en position fixe,
caractérisé
en ce que l'autre broche de centrage est conformée en butée ajustable (3) et est montée réglable dans la direction de la circonférence du cylindre porte-plaque (4), en ce qu'un moyen de réglage (9), qui est prévu pour le réglage de la position de la butée (3) à la circonférence, est disposé dans le dispositif de serrage de la plaque ou dans le cylindre porte-plaque et en ce que la butée (3) fait partie du moyen de réglage (9).

2. Dispositif de réglage du repérage de l'obliquité dans un dispositif de serrage destiné à l'encastrement de plaques d'impression dans une machine à imprimer offset, selon les particularités de la revendication 1,
caractérisé
en ce que la butée est symétrique de révolution.
en ce que la butée est montée rotative dans le dispositif de serrage autour de son axe de symétrie,
en ce que des éléments de conversion qui se correspondent sur la butée et dans le dispositif de serrage sont prévus pour la conversion du mouvement de rotation de la butée en un mouvement de translation dans la direction de l'insertion de la plaque.

3. Dispositif de réglage du repérage de l'obliquité dans un dispositif de serrage destiné à l'encastrement de plaques d'impression dans une machine à imprimer offset, selon les particularités de la revendication 1,
caractérisé
en ce qu'une deuxième butée (23) est prévue pour limiter la course de déplacement du moyen de réglage (9).

4. Dispositif de réglage du repérage de l'obliquité dans un dispositif de serrage destiné à l'encastrement de plaques d'impression dans une machine à imprimer offset, selon les particularités de la revendication 2,
caractérisé
en ce que la butée symétrique de révolution comporte dans la surface circonférentielle de son enveloppe des zones de transmission de force pour le déplacement en rotation.

5. Dispositif de réglage du repérage de l'obliquité dans un dispositif de serrage destiné à l'encastrement de plaques d'impression dans une machine à imprimer offset selon les particularités de la revendication 4,
caractérisé
en ce que la butée symétrique de révolution comporte dans la surface circonférentielle de son enveloppe des zones de surface de frottement par adhérence.

6. Dispositif de réglage du repérage de l'obliquité dans un dispositif de serrage destiné à l'encastrement de plaques d'impression dans une machine à imprimer offset selon les particularités de la revendication 5,
caractérisé
en ce que les surfaces de frottement par adhérence sont des zones moletées ou revêtues de caoutchouc.

7. Dispositif de réglage du repérage de l'obliquité dans un dispositif de serrage destiné à l'encastrement de plaques d'impression dans une machine à imprimer offset selon les particularités de la revendication 1,
caractérisé
en ce que la butée est l'extrémité d'une vis (3) dont le filetage correspond à un taraudage se trouvant dans le dispositif de serrage.

8. Dispositif de réglage du repérage de l'obliquité dans un dispositif de serrage destiné à l'encastrement de plaques d'impression dans une machine à imprimer offset selon les particularités de la revendication 1,
caractérisé
en ce que la butée est conformée en goujon (18), en ce que soit la butée, soit le dispositif de serrage est équipé d'une came axiale (21) et en ce que l'autre des deux est équipé d'un élément suiveur de came (20) qui correspond à la came axiale (21).

9. Dispositif de réglage du repérage de l'obliquité dans un dispositif de serrage destiné à l'encastrement de plaques d'impression dans une machine à imprimer offset selon les particularités de la revendication 1,
caractérisé
en ce que la butée comporte dans le plan d'insertion une zone excentrique (15) montée rotative et réglable perpendiculairement à la direction d'insertion de la plaque d'impression (1).

10. Dispositif de réglage du repérage de l'obliquité dans un dispositif de serrage destiné à l'encastrement de plaques d'impression dans une machine à imprimer offset selon les particularités de la revendication 1,
caractérisé
en ce que la butée comporte un profilage d'attaque par un outil.

11. Dispositif de réglage du repérage de l'obliquité dans un dispositif de serrage destiné à l'encastrement de plaques d'impression dans une machine à imprimer offset selon les particularités de la revendication 1,
caractérisé
en ce que la butée est équipé de moyens (10, 17) de détermination de la position axiale.

12. Dispositif de réglage du repérage de l'obliquité dans un dispositif de serrage destiné à l'encastrement de plaques d'impression dans une machine à imprimer offset selon les particularités de la revendication 2,
caractérisé
en ce que l'axe de symétrie de la butée est orienté dans la direction d'insertion de la plaque d'impression.

13. Dispositif de réglage du repérage de l'obliquité dans un dispositif de serrage destiné à l'encastrement de plaques d'impression dans une machine à imprimer offset selon les particularités de la revendication 2,
caractérisé
en ce que l'axe de symétrie de la butée est perpendiculaire à la direction d'insertion de la plaque d'impression.
